# DEMANDE DE BREVET EUROPEEN

(11) **EP 0 002 414 A1**
(43) Date de publication de la demande: **13.06.1979**
(21) Numéro de dépôt: 78400206.5
(22) Date de dépôt: 01.12.1978
(51) Int. Cl.: B65D 75/22, B65B 11/48

(54) **Barquettes pour denrées alimentaires, et leur machine de fermeture étanche**

(30) Priorité: 02.12.1977 FR 7736327
(71) Demandeur: Guyomarch, Marcel Jean Marie, F-95600 Eaubonne (FR)
(72) Inventeur: Guyomarch, Marcel Jean Marie, F-95600 Eaubonne (FR)
(74) Mandataire: Weinstein, Zinovi (FR)

(57) **Abrégé**

L'invention concerne des barquettes pour denrées alimentaires, et leur machine de fermeture étanche.

La barquette selon l'invention est solidarisée de son couvercle par un côté commun formant charnière, et la machine comporte deux cavités (21) et (22), en forme de U, destinées à recevoir des barquettes de formes différentes, associées à des couvercles (29) et (30) et comprenant un fil résistant (28! permettant de souder l'un sur l'autre les rebords de la barquette et de son couvercle.

L'invention concerne notamment les barquettes en matériau plastique, destinées à des denrées alimentaires.

## Description

L'invention concerne généralement des barquettes, destinées à contenir en particulier des denrées alimentaires, et à être fermées de façon étanche lorsqu'elles sont remplies de ces denrées, ainsi qu'une machine de fermeture étanche de ces barquettes.

Ces barquettes, généralement en matériau plastique thermoformable, sont maintenant d'un usage courant dans les magasins de vente des denrées alimentaires, et en particulier dans les charcuteries. Il est très intéressant pour le commerçant de pouvoir fermer ces barquettes de façon étanche, après y avoir placé les denrées alimentaires vendues à la clientèle, de façon que ces barquettes puissent être manipulées sans problème, et sans renverser leur contenu à l'intérieur d'un sac.

Pour cela, les barquettes sont fermées au moyen d'un film de matériau plastique ou d'aluminium qui est soudé sur le rebord supérieur de la barquette . L'opération de soudure à chaud se fait dans une machine, qui comprend une cavité ayant sensiblement la forme de la barquette, dans laquelle on introduit la barquette, et un distributeur de film que l'on peut tirer au-dessus de la barquette. Un couvercle rabattable de la machine comprend un fil chauffant qui, lorsqu'il est appliqué sur le film au niveau du rebord de la barquette, soude ce film sur le rebord.

La présente invention a pour but un nouveau type de barquettes et un nouveau type de machine de fermeture étanche de ces barquettes, permettant de sinplifier les opérations de fermeture de ces barquettes.

Pour cela, l'invention propose une barquette destinée à contenir en particulier des denrées alimentaires et à être fermée de façon étanche par un couvercle quanc elle est remplie desdites denrées, caractérisée en ce qu'elle est formée d'une pièce avec son couvercle ass:- cié et est réunie à ce dernier par un côté commun formant charnière.

L'invention permet donc au commerçant de disposer d'ure barquette solidaire de son couvercle par un côté, de sorte qu'il suffit au commerçant de rabattre le couve- cle sur la barquette en la faisant pivoter autour du côté formant charnière, et de souder le couver le à la barquette sur trois côtés seulement.

L'invention propose également une machine de fermeture étanche des barquettes précitées, comprenant un socle ou châssis comportant une cavité de logement l'une barquette, un couvercle rabattable, et un moyen le thermosoudage des rebords correspondants d'une bar mette et de son couvercle associé, caractérisée en ce que la cavité de logement a sensiblement la forme d'un U horizontal et est fermée sur trois côtés et ouverte sur le quatrième côté, de sorte que, après l'introduction de la barquette dans la cavité, le côté de la barquette formant charnière avec le couvercle forme le quatr me côté de cette cavité.

Cette machine permet donc une introduction facile de la barquette dans la cavité de logement, et presente également les avantages d'être plus simple et mains cou- teuse que les machines connues d'un type semblable.

L'invention sera mieux comprise, et d'autres buis, caractéristiques, détails et avantages de cellesi appa- raitront plus clairement au cours de la description explicative qui va suivre, faite en référence aux dessins schématiques annexés donnés uniquement à titre d'exemple illustrant un mode de réalisation de l'invention et dans lesquels :
La figure 1 est une vue schématique en perspective d'une machine selon l'invention ; la figure 2 représente schématiquement le circuit électrique de cette machine ; la figure 3 est une vue en plan d'une barquette selon l'invention ; et la figure 4 est une vue schématique en coupe transversale d'une barquette fermée de façon étanche.

Four faciliter la compréhension de l'invention, on dé-. crira tout d'abord la barquette représentée en figure 3.

Cette barquette 10 est constituée d'un récipient de forme sensiblement parallélipipédique, dont la face supérieure est ouverte, et dont le côté supérieur présente un rebord horizontal plat 11, de forme rectangulaire, ayant des dimensions prédéterminées. Cette barquette 10 peut être réalisée en matériau plastique thermoformable. par exemple du polystyrène, ou bien encore en carton enduit d'un matériau plastique tel que du polystyrène. Les flancs de la barquette présentent des séries de nervures 12 renforçant sa rigidité. Cette barquette 10 est associée à un couvercle 13, réalisé dans le même matériau que la barquette, et qui est réuni à celle-ci le long d'un côté commun formant charnière 14, le couvercle 13 présentant également un rebord horizontal plat 15, de forme rectangulaire correspondant à celle du rebord 11 de la barquette, les rebords 11 et 15 de la barquette 10 et du couvercle 13 étant réunis le long de la charnière 14.

On comprend qu'il suffit de faire pivoter le couvercle 13 autour de la charnière 14 pour que ce couvercle vienne fermer la barquette 10, les rebords 15 et 11 étant alors superposés. Une ligne de soudure pratiquée dans ces rebords sur trois côtés autres que la charnière 14, suffit à fermer la barquette 10 de façon étanche.

On va maintenant décrire, en référence à la figure 1, la machine permettant d'effectuer cette fermeture étanche des barquettes.

Cette machine comprend essentiellement un socle ou châssis 20 qui, dans le mode de réalisation représenté aux dessins, comporte deux cavités 21 et 22 de logement de barquettes de tailles différentes. Ces cavités 21 ont sensiblement la forme d'un U couché, et comprennent une paroi de fond horizontale formée par une surface horizontale du socle ou châssis 20, et trois parois sensiblement verticales 23 et 24 respectivement.

Les côtés supérieurs des parois 23 et 24 supportent deux pièces en U 25 et 26 respectivement, qui sont réalisées en matériau isolant et qui sont fixées en trois points sur les côtés supérieurs des parois 23 et 24, par exemple par des vis 27.

Un fil métallique résistant 28, qui peut être gainé de téflon ou d'une matière analogue, est logé dans chaque pièce en U 25 ou 26 et vient affleurer la face supérieure de cette pièce. On notera que les deux vis 27 aux extrémités du U servent avantageusement de moyens d'amenée d'un courant électrique au fil métallique 28, et relient ce fil au circuit d'alimentation représenté en figure 2.

A chaque cavité 21 et 22 est associé un couvercle rabattable 29 ou 30 respectivement, monté pivotant autour d'un arbre horizontal 31 porté par le socle ou chassie 20. Chaque couvercle 29 ou 30 comprend un cadre intérieur 32 en forme de U, qui dépasse légèrement en saillie du couvercle, et qui a une forme correspondant à celle de la pièce en U 25 ou 26 correspondante. Ce cadre en U 32 est supporté par le couvercle au moyen de ressorts 33. Le bord libre en U 34 de chaque cadre 32, qui est destiné à venir s'appliquer sur la pièce en U 25 ou 26 correspondante, exactement au niveau du fil résistant 28. lors du rabattement du couvercle 29 ou 30, est cranté. dans un but qui apparaîtra dans la suite de la description.

Le circuit d'alimentation électrique de cette machine: représenté en figure 2, comprend deux transformateurs 35 et 36, dont les enroulements primaires sont montés en parallèle sur des lignes d'alimentation 37, et reçoivent. une tension alternative de 220 vcits par exemple. Les enroulements secondaires des transformateurs 55 et 36 sont reliés chacun à un circuit comprenant un interrupteur 38 destiné à être actionné par un couvercle 29 ou 30 de la machine rabattu sur une cavité 21 ou 22, un temporisateur 39, un voyant de marche 40, et un fil résistant 28 précité.

Une des lignes d'alimentation 37 comprend encore un interrupteur général 41, un fusible 42, et un voyant de marche 43. L'interrupteur général 41, le fusible 42, le voyant 43 et les deux voyants 40 sont montés sur la face avant du socle 20, comme représenté en figure 1. Les interrupteurs 38, actionnés par les couvercles 29 et 50. n'ont pas été représentés sur les dessins.

Cette machine fonctionne de la façon suivante : Lorsqu'on désire fermer une barquette 10 de façon étanche il suffit de rabattre le couvercle 13 sur la bar- quecte 10, de sorte que les rebords 11 et 15 soient superposés, puis, en tenant la barquette et le couvercle du côté de la charnière 14, on l'introduit dans la cavité 21 ou 22 ayant la taille correspondante. Quand la barquette et son couvercle associé sont correctement placés dans la cavité 21 ou 22, le rebord 11 de la bar- ^{q}uette repose sur la pièce en U 25 ou 26 correspondante, et le fil résistant 28 se trouve au voisinage immédiat de la jonction entre le rebord 11 et les parcis de la barquette 10.

On manoeuvre alors l'interrupteur général 41 pour fermer le circuit, le voyant 43 devant s'allumer si la machine est correctement alimentée, puis on rabat le couvercle 29 ou 30 correspondant sur la barquette, pour l'amener dans la position du couvercle 30 représenté en figure 1. Quand le couvercle est dans cette position, il ferme l'interrupteur 38 associé (non représenté en figure 1) de sorte que le fil résistant 28 est alors alimenté en énergie électrique, par exemple sous une tension de 12 volts. Le voyant 40 correspondant est alors allumé. Le passage du courant dans le fil résistant 28 provoque immédiatement le soudage à chaud du rebord 15 du couvercle 13 sur le rebord 11 de la barquette 10, le long d'une ligne de soudure ayant la forme en U du fil 28. Le couvercle correspondant 29 ou 30 étant maintenu abaissé sur la barquette, les ressorts 33 pressent le bord cranté 34 du cadre 32 sur la ligne de soudure, ce qui affaiblit celle-ci-tout en maintenant une fermeture étanche, de sorte que l'on peut ensuite ouvrir plus facilement la barquette en tirant sur le rebord 15 du couvercle 13.

On notera que chaque cavité 21 ou 22 de la machine peut recevoir des barquettes ayant la même largeur, mais des longueurs et des profondeurs différentes. Le mode de réalisation représenté en figure 1, qui comprend deux cavités 21 et 22 parallèles disposées côte à côte, susceptibles de recevoir chacune par exemple trois tailles de barquettes, peut donc être utilisé pour la fermeture anche de six sortes différentes de barquettes.

Ce barquettes sont de préférence réalisées en un maté- plas tique thermoformable, tel que du polystyrène p : exemple, ou bien en carton enduit d'un matériau pistique, mais elles pourraient être réalisées également e oui autre matériau approprié.

B entendu, l'invention n'est nullement limitée au meti de réalisation décrit et représenté qui n' a été d. é qu'à titre d'exemple. En particulier, elle com- p end tous les moyens constituant des équivalents tech- r dues des moyens décrits, ainsi que leurs combinaisons. s celles-ci sont exécutées suivant son esprit et mises e euvre dans le cadre des revendications qui suivent.

## Revendications

1. Barquette, destinée à contenir en particulier des derivées alimentaires et à être fermée de façon étanche par un couvercle quand elle est remplie desdites denrées, caractérisée en ce qu'elle est formée d'une pièce avec son couvercle associé et est réunie à ce dernier par un côté commun formant charnière.

2. Barquette selon la revendication 1,
caractérisée en ce qu'elle est réalisée avec le couvercle associé en matériau plastique thermcformable tel par exemple que du polystyrène.

3. Barquette selon la revendication 1,
caractérisée en ce qu'elle est réalisée, avec le couvercle associé, en un matériau tel que du carton enduit d'une couche d'un matériau plastique tel que du polystyrène.

4. Barquette selon l'une des revendications précédentes, caractérisée en ce que le couvercle et la barquette sont de forme sensiblement rectangulaire ou carrée et comportent respectivement des rebords plats destinés à être appliqués et fixés l'un sur l'autre pour assurer la fermeture étanche de la barquette.

5. Machine de fermeture étanche des barquettes selon l'une des revendications précédentes, comprenant un socle ou châssis comportant une cavité de logement d'une barquette, un couvercle rabattable sur cette cavité, et un moyen de thermosoudage des rebords correspondants d'une barquette et de son couvercle associé, caractérisée en ce que la cavité de logement a sensiblement la forme d'un U horizontal et est fermée sur trois côtés et ouverte sur le quatrième côté, de sorte que, après l'introcuction de la barquette dans la cavité, le côté de la barquette formant charnière avec le couvercle forme le quatrième côté de cette cavité.

6. Machine selon la revendication 5,
caractérisée en ce que le moyen de thermosoudage comprend un support en U fixé sur le contour supérieur en U de la cavité, et un fil résistant en forme de U, affleurant la face supérieure dudit support.

7. Machine selon la revendication 5 ou 6,
caractérisée en ce que le couvercle rabattable de la machine comprend un cadre en saillie, en forme de U, destiné à appuyer l'un sur l'autre les rebords de la barquette et de son couvercle associé, la face du cadre qui vient en contact avec lesdits rebords étant crantée.

8. Machine selon la revendication 7,
caractérisée en ce que le cadre est monté à l'intérieur du couvercle de la machine au moyen de ressorts.

9. Machine selon l'une des revendications 5 à 8, caractérisée en ce qu'elle comprend au moins deux cavités précitées de logement d'une barquette, de tailles différentes et par exemple disposées côte à côte, et deux couvercles rabattables associés chacun à l'une des cavités.

10. Machine selon l'une des revendications 5 à 9, caractérisée en ce que chaque couvercle de la machine commande ; par son mouvement, un interrupteur placé dans le circuit d'alimentation électrique du fil résistant précité.
